# EUROPÄISCHE PATENTSCHRIFT

(11) **EP 1 167 243 B1**
(45) Veröffentlichungstag und Bekanntmachung des Hinweises auf die Patenterteilung: **22.09.2004**
(21) Anmeldenummer: 01114353.4
(22) Anmeldetag: 13.06.2001
(51) Int. Cl.: B65F 3/04

(54) **Fahrzeug zum Transport von Müll oder Schüttgut**
Refuse vehicle for transportation of rubbish or other bulk goods
Véhicule pour le transport d'ordures ou d'autres produits en vrac

(30) Priorität: 23.06.2000 DE 10030741
(43) Veröffentlichungstag der Anmeldung: 02.01.2002
(73) Patentinhaber: J.Ochsner AG, 8902 Urdorf (CH)
(72) Erfinder: Steinbrunner, Ottmar, 19677 Fröhnd (DE)
(74) Vertreter: Laufhütte, Dieter, Dr.-Ing.

(56) Entgegenhaltungen:
- EP-A- 0 483 922
- FR-A- 1 166 318
- GB-A- 719 825
- GB-A- 723 223

## Beschreibung

Die vorliegende Erfindung betrifft ein Schüttguttransportfahrzeug, insbesondere ein Müllfahrzeug, mit einer Lademulde an einem Fahrzeugende, die von einer Ladekante begrenzt ist, sowie mit einer Hubschwenkvorrichtung zum Anheben von Sammelbehältern und Entleeren des Sammelbehälterinhalts in die Lademulde, wobei die Hubschwenkvorrichtung ein Paar voneinander beabstandete Schwenkarme besitzt, die um eine zur Längsrichtung der Ladekante parallele Schwenkachse schwenkbar gelagert und durch eine die Schwenkachse bestimmende Schwenkarmwelle miteinander gekoppelt sind, die in Fahrtrichtung zumindest genauso weit vome wie die Ladekante angeordnet ist (wie aus GB-A-719 825 bekannt).

Bei Müllfahrzeugen insbesondere für sehr große Müllgefäße bzw. -wannen ist es bekannt, dass die Schwenkarme, mittels derer die Müllgefäße vom Boden angehoben und über die am Fahrzeugende, insbesondere am Fahrzeugheck, befindliche Ladekante gekippt werden, an ihren der Schwenkachse abgewandten Enden nicht durch eine Quertraverse miteinander verbunden sind, sondern frei tragende Enden besitzen, um die entsprechend großen Müllbehälter besser greifen zu können. Um die Bewegung der beiden auf gegenüberliegenden Seiten der Lademulde angeordneten Schwenkarme zu synchronisieren, wurde bereits vorgeschlagen, diese durch eine Schwenkarmwelle miteinander zu koppeln, die sich parallel zur Längsachse der Ladekante von dem einen Schwenkarm zu dem anderen Schwenkarm streckt. Die GB-A-719,825 zeigt ein Müllsammelfahrzeug, bei dem die beiden Schwenkarme der Hubschwenkvorrichtung durch eine solche gemeinsame Schwenkwelle miteinander verbunden sind. Die Schwenkwelle ist unterhalb eines die Ladekante bildenden Blechs angeordnet und an zwei an der Rückwand der Schüttung befestigten Stegblechen drehbar gelagert. Nachteilig ist bei dieser Anordnung, dass durch die Anordnung der Schwenkwelle unter dem die Ladekante bildenden Blech der Schwenkbereich der Schwenkarme nach oben durch das die Ladekante bildende Blech begrenzt ist. Weiterhin besteht die Gefahr, dass sich Schmutz und Dreck an der Schwenkwelle verfangen und deren Lagerung beeinflussen. Zudem geht von der Schwenkwelle eine Gefährdung der am Müllfahrzeug hantierenden Bedienpersonen aus.

Der vorliegenden Erfindung liegt die Aufgabe zugrunde, ein verbessertes Fahrzeug der eingangs genannten Art anzugeben, das Nachteile des Standes der Technik vermeidet und letzteren in vorteilhafter Weise weiterbildet. Insbesondere soll eine günstigere Koppelung der Schwenkarme erzielt werden.

Erfindungsgemäß wird diese Aufgabe durch ein Schüttguttransportfahrzeug gemäß Patentanspruch 1 gelöst. Bevorzugte Ausgestaltungen der Erfindung sind Gegenstand der Unteransprüche.

Bei einem erfindungsgemäßen Schüttguttransportfahrzeug ist also vorgesehen dass die Schwenkarmwelle im Inneren eines von Ladekantenwandungen begrenzten, abgeschlossenen Innenraums der Ladekante angeordnet ist. Weiterhin ist vorgesehen, dass die Schwenkarmwelle vom Fahrzeugende zumindest genauso weit entfernt wie die Ladekante angeordnet ist. Sie liegt also nicht hinter der Ladekante und steht über diese am Fahrzeugende über. Sie ist vielmehr in das Fahrzeugende, insbesondere in das Fahrzeugheck integriert. Hierdurch können kürzere Baumaße des Fahrzeugs erreicht werden. Ein Überstand der Schwenkarmwelle ist vermieden. Darüber hinaus bringt die nach vorne verschobene Anordnung der Schwenkarmwelle den Vorteil mit sich, dass sich im Bereich der Ladekante weniger Gestrüpp, d.h. überstehende Bauteile befinden, die bei der Beladung des Fahrzeugs im Weg umgehen und an denen Gegenstände hängen bleiben können.

Die Schwenkarmwelle erstreckt sich also durch das Innere der Ladekante hindurch und ist in dem oder unter dem von den Ladekantenwandungen begrenzten Raum angeordnet. Hierdurch wird eine besonders platzsparende Anordnung erzielt. Darüber hinaus ergibt sich durch die entsprechende Lage der Anlenkpunkte der Schwenkarme eine günstige Kinematik, die das Anheben und Über-die-Ladekantekippen der Sammelbehälter in günstiger Weise ermöglicht.

Gemäß einer Weiterbildung der Erfindung kann die Schwenkarmwelle in einem Rohr gelagert sein, das der Ladekante zugeordnet ist, insbesondere zumindest einen Teil der Ladekante bildet. Die Lagerung der Schwenkarmwelle bildet die Ladekante und umgekehrt. Das Rohr kann verschiedene Querschnitte besitzen. Vorzugsweise besitzt es einen kreisrunden Querschnitt.

Die Erfindung wird nachfolgend anhand eines bevorzugten Ausführungsbeispieles und zugehöriger Zeichnungen näher erläutert. In den Zeichnungen zeigen:
- Fig. 1: eine Draufsicht auf das Heck eines Müllfahrzeuges gemäß einer bevorzugten Ausführung der Erfindung, wobei die Lademulde mit der zugehörigen Ladekante sowie die Schwenkarme einer Hubschwenkvorrichtung gezeigt sind, deren Lagerung in die Ladekante integriert ist,
- Fig. 2: eine perspektivische Ansicht des Fahrzeughecks aus Fig. 1 in einer schematischen Darstellung, die die Schwenkarme in einer herabgeschwenkten Stellung zur Aufnahme eines Müllcontainers sowie die entsprechende Anordnung der Schwenkachse der Schwenkarme zeigt, und
- Fig. 3: einen Schnitt durch die Ladekante aus den vorhergehenden Figuren, der die in die Ladekante integrierte Anordnung der Schwenkarmwelle zeigt.

Das in den Figuren dargestellte Beispiel eines erfindungsgemäßen Müllfahrzeugs besitzt am Fahrzeugheck eine Lademulde 1 mit einer Ladeöffnung 2, durch die hindurch Schüttgut wie Müll und dergleichen in einen nicht näher dargestellten Sammelbehälter des Fahrzeugs gegeben werden kann. Die Ladeöffnung 2 wird zum Heck hin nach unten von einer Ladekante 3 begrenzt, wie die Figuren 1 und 2 zeigen.

Zur Entleerung von Müllsammelbehältern ist ein Hubschwenkwerk 4 am Fahrzeugheck vorgesehen, mit dem die entsprechenden Müllsammelbehälter vom Boden angehoben und über die Ladekante 3 in die Lademulde 1 gekippt werden können, so dass deren Inhalt in die Ladeöffnung 2 fällt. Hierzu besitzt das Hubschwenkwerk 4 zwei auf gegenüberliegenden Fahrzeugseiten angeordnete Schwenkarme 5, die am Fahrzeugheck im Bereich der Ladekante 3 angelenkt sind. Die Schwenkarme 5 kragen von ihren Anlenkpunkten am Fahrzeugheck frei tragend aus. Es ist keine Quertraverse am auskragenden Ende der Schwenkarme 5 vorgesehen, die diese verbinden würde. Vielmehr sind, insbesondere um sehr große Müllsammelbehälter aufnehmen zu können, an den frei tragenden Enden der Schwenkarme 5 entsprechende Behälteraufnahmemittel 6 in Form gabelförmiger Greiferstücke angeordnet (vgl. Fig. 2).

Zur Schwenklagerung der Schwenkarme 5 ist eine Schwenkarmwelle 7 vorgesehen, die sich quer zur Fahrzeuglängsrichtung entlang der Ladekante 3 erstreckt. Die Schwenkarmwelle 7 definiert eine bei ebenem Stand des Fahrzeugs horizontale Schwenkachse parallel zur Längsrichtung der Ladekante 3, um die die Schwenkarme 5 hin- und hergeschwenkt werden können. Die Schwenkarme 5 sitzen drehfest auf gegenüberliegenden Enden der Schwenkarmwelle 7, so dass die Schwenkarmwelle 7 die Bewegung der beiden Schwenkarme 5 synchronisiert. Zur Schwenkung der beiden Schwenkarme 5 können nicht näher dargestellte Betätigungsmittel, insbesondere an den Schwenkarmen sowie fahrzeugseitig angelenkte Kolben-Zylinder-Einheiten in an sich bekannter Weise vorgesehen sein.

Die Schwenkarmwelle 7 sitzt in einem Rohr 8, das die Schwerikarmwelle 7 drehbar lagert. Zwischen dem Rohr 8 und der Schwenkarmwelle 7 sind Lagermittel, insbesondere Gleitlager 10 vorgesehen. Das Rohr 8 erstreckt sich, wie die Figuren zweigen, im Inneren der Ladekante 3. Genauer gesagt, liegt das Rohr 8 unter Ladekantenblechen 11, die die Kontur der Ladekante bilden und eine Eingangsrutsche in die Lademulde 1 formen ( vgl. Fig. 3). Das Rohr 8 könnte ggf. selbst einen Teil der Kontur der Ladekante 3 bilden.

Wie Fig. 3 zeigt, erstreckt sich das Rohr 8 durch zwei seitliche Rahmenprofile 9, die einen Teil des Skeletts bzw. des Rahmens der Schüttung des Müllfahrzeuges bilden. Sie bilden die rückseitige Kontur des Fahrzeugs bzw. der Lademulde 3. Hierdurch werden durch die Schwenkarme 5 auf deren Lagerung eingeleitete Kräfte sicher aufgenommen und in die Struktur der Lademuldenwandung abgeleitet.

## Patentansprüche

1. Schüttguttransportfahrzeug, insbesondere Müllfahrzeug, mit einer Lademulde (1) an einem Fahrzeugende, die von einer Ladekante (3) begrenzt ist, einer Hubschwenkvorrichtung (4) zum Anheben von Sammelbehältern und Entleeren des Sammelbehälterinhalts in die Lademulde, wobei die Hubschwenkvorrichtung ein Paar voneinander beabstandete Schwenkarme (5) besitzt, die um eine zur Längsachse der Ladekante (3) parallele Schwenkachse schwenkbar gelagert und durch eine die Schwenkachse bestimmende Schwenkarmwelle (7) miteinander gekoppelt sind, die in Fahrtrichtung zumindest genauso weit vorne wie die Ladekante (3) angeordnet ist, **dadurch gekennzeichnet, daß** die Schwenkarmwelle (7) im Inneren eines von Ladekantenwandungen (11) begrenzten Innenraums der Ladekante (3) angeordnet ist.

2. Schüttguttransportfahrzeug nach dem vorhergehenden Anspruch, wobei die Schwenkarmwelle (7) in einem vorzugsweise kreisrunden Rohr (8) gelagert ist, das einen Teil der Ladekante bildet.

3. Schüttguttransportfahrzeug nach einem der vorhergehenden Ansprüche, wobei die Schwenkarme (5) drehfest mit der Schwenkarmwelle (7) verbunden sind.

## Claims

1. Vehicle for transporting bulk materials, in particular refuse collection vehicle, having a loading trough (1) at one end of the vehicle, the trough being bounded by a loading edge (3), a lifting and pivoting device (4) for lifting collecting containers and emptying the contents of the collecting containers into the loading trough, the lifting and pivoting device having a pair of spaced apart pivoting arms (5) which are mounted in a manner such that they can pivot about a pivot axis parallel to the longitudinal axis of the loading edge (3) and are coupled to each other by means of a pivoting-arm shaft (7) which determines the pivot axis and is arranged at least the same distance forwards in the direction of travel as the loading edge (3), **characterized in that** the pivoting-arm shaft (7) is arranged in the interior of an interior space of the loading edge (3), which space is bounded by loading-edge walls (11).

2. Vehicle for transporting bulk materials according to the preceding claim, the pivoting-arm shaft (7) being mounted in a tube (8) which is preferably circular and forms part of the loading edge.

3. Vehicle for transporting bulk materials according to one of the preceding claims, the pivoting arms (5) being connected in a rotationally fixed manner to the pivoting-arm shaft (7).

## Revendications

1. Véhicule pour transport de produits en vrac, en particulier véhicule de collecte d'ordures, équipé d'une benne de chargement (1) sur une extrémité du véhicule, qui est délimitée par un bord de chargement (3), un dispositif de levage et de pivotement (4) pour le soulèvement de récipients collecteurs et le vidage du contenu du récipient collecteur dans la benne de chargement, le dispositif de levage et de pivotement présentant une paire de bras pivotants (5) espacés l'un de l'autre, qui sont logés de façon à pouvoir basculer autour d'un axe de pivotement parallèle à l'axe longitudinal du bord de chargement (3) et sont couplés entre eux par un arbre de bras pivotant (7) définissant l'axe de pivotement, lequel arbre est disposé dans le sens de marche au moins aussi loin vers l'avant que le bord de chargement (3), **caractérisé en ce que** l'arbre de bras pivotant (7) est disposé à l'intérieur d'un espace intérieur, délimité par les parois du bord de chargement (11), du bord de chargement (3).

2. Véhicule pour le transport de produits en vrac selon la revendication précédente, l'arbre de bras pivotant (7) en tant logé dans un tuyau (8) de préférence circulaire, lequel forme une partie du bord de chargement.

3. Véhicule pour le transport de produits en vrac selon l'une quelconque des revendications précédentes, les bras pivotants (5) étant reliés de façon solidaire en rotation à l'arbre de bras pivotant (7).
